# FASCICULE DE BREVET EUROPEEN

(11) **EP 1 351 105 B1**
(45) Date de publication et mention de la délivrance du brevet: **03.12.2008**
(21) Numéro de dépôt: 02076291.0
(22) Date de dépôt: 02.04.2002
(51) Int. Cl.: G04B 19/24, G04B 19/28

(54) **Pièce d'horlogerie ayant un affichage à calendrier perpétuel**
Uhr mit ewigem Kalender
Timepiece with perpetual calender display

(43) Date de publication de la demande: 08.10.2003
(73) Titulaire: Manufacture et fabrique de montres et chronomètres Ulysse Nardin Le Locle SA, 2400 Le Locle (CH)
(72) Inventeur: Oechslin, Ludwig, 2300 La Chaux-de-Fonds (CH)
(74) Mandataire: GLN

(56) Documents cités:
- FR-A- 884 544

## Description

La présente invention concerne une pièce d'horlogerie munie d'un mouvement d'horlogerie et d'un affichage de calendrier comportant : un cadran muni d'une graduation fixe en jours de plusieurs semaines entières qui s'étend sur tout le tour du cadran, des moyens indicateurs de quantièmes, entraînés en rotation par pas et ayant au moins une graduation de quantièmes en correspondance de la graduation des jours, et un index mobile de calendrier entraîné en rotation par le mouvement d'horlogerie en regard des graduations des jours et des quantièmes.

Le brevet FR884544 divulgue une montre calendrier permettant d'afficher avec une seule aiguille le jour de la semaine et le quantième.

La demande de brevet EP 285 881 décrit une montre-bracelet électronique à calendrier perpétuel de ce genre, dans laquelle des aiguilles centrales des heures, des minutes et des secondes sont entraînées par un premier moteur pour indiquer l'heure, une quatrième aiguille centrale est entraînée à partir de ce moteur à raison de 1/35 de tour par jour pour indiquer la date, tandis qu'une autre aiguille décentrée est entraînée par un deuxième moteur pour indiquer le mois. La date est indiquée par la quatrième aiguille sur deux graduations concentriques, à savoir une graduation fixe des jours qui est divisée en trente-cinq secteurs égaux portant les noms des jours de cinq semaines consécutives, et une graduation des quantièmes portée par un disque pivotant et divisée aussi en trente-cinq secteurs égaux dont trente et un champs consécutifs portent les quantièmes de 1 à 31, les quatre autres secteurs étant vierges. A la fin de chaque mois, le disque des quantièmes est déplacé par un troisième moteur pour placer les quantièmes du mois suivant en correspondance de la graduation des jours. Ainsi, l'utilisateur peut voir en tout temps le calendrier complet du mois courant, alors que la quatrième aiguille indique le quantième et le jour sur les graduations mises en correspondance. Toutefois un inconvénient de ce mode d'affichage de la date est que, jusqu'au au soir du dernier jour du mois, l'utilisateur ne peut pas voir le calendrier du début du mois suivant. D'autre part, dans une montre ayant un mouvement d'horlogerie mécanique, la conception d'un mécanisme entraînant un tel affichage de la date serait très difficile.

Dans le brevet français no. 793 442, il a été proposé un calendrier mécanique dans lequel les sept quantièmes d'une semaine entière sont visibles dans une fenêtre à côté de laquelle sont inscrits les noms des jours de la semaine. Le mécanisme comporte deux disques de quantièmes concentriques ayant chacun un secteur semi-circulaire qui porte les quantièmes d'une première partie ou d'une seconde partie du mois, les extrémités de ces secteurs se recouvrant sur un, deux ou trois jours, alternativement pour placer le quantième 1 du prochain mois à la suite du dernier quantième du mois précédent, puis pour rétablir la suite continue des quantièmes autour du milieu du mois. La rotation des deux disques des quantièmes est opérée une fois par semaine au moyen d'une commande manuelle ou d'un mouvement d'horlogerie. Les mouvements relatifs d'un de ces disques par rapport à l'autre sont déterminés par un mécanisme à cames porté par l'un des disques et représentant les différentes longueurs des mois.

Ce calendrier mécanique a l'inconvénient de ne pas indiquer la date courante parce qu'il ne peut pas être combiné avec un indicateur rotatif telle qu'une aiguille entraînée par un mouvement d'horlogerie. L'observateur doit donc savoir a priori quel est le jour de la semaine pour pouvoir lire le quantième ou réciproquement. En outre, il ne peut lire le calendrier que pour une semaine à la fois. Un autre inconvénient est que lorsque la semaine s'étend sur la fin d'un mois et le début du mois suivant, l'observateur ne sait pas si le nom du mois affiché dans la fenêtre prévue à cet effet correspond au début ou à la fin de la semaine.

Un but premier de la présente invention est de remédier aux inconvénients précités grâce à un mode d'affichage de la date permettant une vision globale du calendrier non seulement sur la semaine courante, mais aussi sur une ou plusieurs semaines à venir, quel que soit le nombre de jours du mois courant. De préférence, le calendrier sera du type perpétuel, c'est-à-dire tenant compte des années bissextiles.

Un but additionnel de l'invention consiste à permettre l'indication de la date au moyen d'un seul index mobile indiquant non seulement le jour et le quantième, mais aussi le mois et éventuellement l'année.

Un autre but de l'invention consiste à concevoir un mécanisme de calendrier capable d'entraîner un tel affichage de calendrier à partir du mouvement d'horlogerie.

A cet effet, il est prévu une pièce d'horlogerie du genre indiqué ci-dessus en préambule, caractérisée :
en ce que les moyens indicateurs de quantièmes comportent deux disques de quantièmes concentriques susceptibles d'être décalés angulairement l'un par rapport à l'autre, à savoir un premier disque dont la graduation comporte les quantièmes d'une première partie d'un mois et un second disque dont la graduation comporte les autres quantièmes jusqu'à 31, correspondant à une seconde partie d'un mois,
en ce que le premier disque de quantièmes est agencé pour être déplacé de N pas dans la seconde partie d'un mois, N étant égal au nombre de jours dudit mois moins le nombre de jours de la graduation des jours, de sorte que le dernier quantième dudit mois sur la graduation du second disque est suivi du premier quantième du mois suivant sur la graduation du premier disque,
et en ce que le second disque de quantièmes est agencé pour être déplacé du même nombre N de pas dans la première partie du mois suivant, ce qui rétablit la suite continue des quantièmes sur l'ensemble formé par les deux graduations de quantièmes.

Ainsi, l'affichage de calendrier présente en tout temps une correspondance entre les quantièmes et les jours sur une période de plusieurs semaines qui comprend la semaine courante et une ou plusieurs semaines qui suivent, ce qui aide l'utilisateur à choisir des dates dans cette période, par exemple pour fixer des rendez-vous. Dans la première partie du mois, cette période s'étend sur tout le mois en cours. Dans la seconde partie du mois, qui peut commencer à un quantième quelconque choisi par le constructeur, de préférence entre le 15 et le 20, le premier disque de quantièmes est déplacé tandis que le second disque reste immobile, de façon que le quantième 1 du mois suivant prenne place juste après le dernier quantième du mois courant. Par conséquent, la correspondance entre les quantièmes et les jours est établie non seulement pour la fin du mois courant, mais aussi pour la première partie du mois suivant.

Bien entendu, l'index mobile de calendrier est entraîné de façon à avancer d'un jour en 24 heures en regard de la graduation fixe des jours. Il indique en même temps le jour et le quantième sur les graduations respectives mises en correspondance l'une de l'autre.

Dans un premier mode de réalisation particulier, la graduation des jours comporte 28 jours sur le tour du cadran, de sorte que N est toujours positif et que les déplacements des disques de quantièmes s'effectuent dans le sens croissant des graduations des jours et des quantièmes. Ainsi, l'affichage de calendrier présente en tout temps une correspondance entre les quantièmes et les jours sur une période de quatre semaines. L'index mobile de calendrier est entraîné dans ce cas de façon à faire un tour en 28 jours en regard de la graduation fixe des jours.

Dans un second mode de réalisation particulier, la graduation des jours comporte 35 jours sur le tour du cadran, de sorte que N est toujours négatif et que les déplacements des disques de quantièmes s'effectuent dans le sens décroissant des graduations des jours et des quantièmes. Ainsi, l'affichage de calendrier présente en tout temps une correspondance entre les quantièmes et les jours sur une période de plus de quatre semaines. L'index mobile de calendrier est entraîné dans ce cas de façon à faire un tour en 35 jours en regard de la graduation fixe des jours.

Dans les deux modes de réalisation susmentionnés de l'invention, l'affichage de calendrier peut être complété avantageusement par un disque des mois, divisé en douze secteurs portant chacun le nom d'un mois et disposé concentriquement aux disques de quantièmes, en regard de l'index mobile de calendrier, ce disque des mois étant entraîné de façon à effectuer, par rapport à l'index mobile, une rotation relative d'un tour en une année. Cette rotation relative s'effectue de préférence dans le sens opposé à celui de la rotation de l'index, pour que l'ordre croissant des mois soit disposé dans le même sens que l'ordre croissant des jours et des quantièmes.

L'affichage de calendrier du type perpétuel peut en outre comporter un disque des années, divisé de préférence en quatre secteurs correspondant aux quatre années d'un cycle des années bissextiles, ce disque étant entraîné en rotation relative continue par rapport à l'index de calendrier de façon à effectuer un tour en quatre ans par rapport à cet index.

D'autres caractéristiques et avantages de la présente invention apparaîtront dans la description suivante de divers modes de réalisation, présentés à titre d'exemples non limitatifs en référence aux dessins annexés, dans lesquels :
- la figure 1 représente un premier mode de réalisation des organes d'affichage d'une montre à calendrier perpétuel selon l'invention, comprenant un affichage classique de l'heure et un affichage de calendrier, à la date du 31 janvier 2001,
- la figure 2 représente l'affichage de calendrier à la date du 5 février 2001,
- la figure 3 représente l'affichage de calendrier à la date du 19 février 2001,
- la figure 4 représente l'affichage de calendrier à la date du 5 mars 2001,
- la figure 5 représente l'affichage de calendrier à la date du 19 avril 2001,
- la figure 6 représente l'affichage de calendrier à la date du 5 mai 2001,
- la figure 7 représente l'affichage de calendrier à la date du 19 février 2004,
- la figure 8 représente l'affichage de calendrier à la date du 5 mars 2004,
- la figure 9 représente un deuxième mode de réalisation de l'affichage de calendrier, à la même date que dans la figure 5,
- la figure 10 représente l'affichage de calendrier de la figure 9 à la même date que dans la figure 6,
- la figure 11 représente un troisième mode de réalisation de l'affichage de calendrier, à la même date que dans la figure 3,
- la figure 12 représente schématiquement un mode de réalisation d'un mécanisme de calendrier perpétuel pour commander l'affichage de calendrier selon la figure 11,
- la figure 13 est un schéma en coupe du mécanisme de la figure 12,
- la figure 14 est une vue agrandie d'une roue de programme du mécanisme de la figure 12, dans une position correspondant au mois d'avril d'une année normale,
- la figure 15 est une vue en coupe suivant la ligne XV-XV de la figure 14,
- la figure 16 représente la roue de programme de la figure 14 dans une position correspondant à la fin de février d'une année bissextile,
- la figure 17 représente schématiquement un mode de réalisation d'un mécanisme de calendrier perpétuel pour commander l'affichage de calendrier selon les figures 1 à 8, et
- la figure 18 est un schéma en coupe du mécanisme de la figure 17.

En référence à la figure 1, les organes d'affichage de la montre comportent des organes classiques d'indication analogique de l'heure, comprenant une aiguille des heures 41 et une aiguille des minutes 42 qui tournent devant un cadran 43 portant par exemple douze repères horaires fixes 44. Les aiguilles 41 et 42 sont entraînées de manière classique par un mouvement d'horlogerie pour tourner autour de l'axe central 45 de la montre. Bien entendu, on pourrait encore ajouter une aiguille des secondes au centre.

Un index de calendrier 46 est entraîné par le mouvement d'horlogerie de la montre de façon à effectuer un tour complet autour de l'axe 45 en 28 jours, de préférence dans le sens horaire, en regard d'une graduation des jours 47 qui est fixe sur le cadran 43. La graduation 47, qui s'étend sur tout le tour du cadran, est divisée en vingt-huit secteurs égaux portant les noms des jours de quatre semaines consécutives. L'index 46 est porté par un disque annulaire 48 qui peut être entraîné soit en continu, soit par pas de 1/28 de tour afin de placer l'index 46 toujours en face du milieu d'un secteur de la graduation fixe 47. On pourrait aussi prévoir une aiguille centrale pour remplir la fonction de l'index 46, comme on le verra plus loin à propos du troisième mode de réalisation.

Les quantièmes 1 à 31 sont répartis sur des secteurs respectifs de deux disques de quantièmes 51 et 52, à côté de la graduation des jours 47. Chaque secteur portant un quantième s'étend sur 1/28 de tour, si bien qu'il peut être placé en correspondance exacte d'un secteur de la graduation des jours 47. Le premier disque de quantièmes 51 porte une graduation 53 comportant les quantièmes d'une première partie du mois, par exemple dans le cas présent les quantièmes de 1 à 15 sur quinze secteurs consécutifs. Le second disque de quantièmes 52 porte une graduation 54 comportant les quantièmes de la seconde partie du mois, c'est-à-dire dans le cas présent de 16 à 31 sur seize secteurs consécutifs. Le second disque 52 se trouve derrière le premier disque 51 et il a un plus grand diamètre, de sorte que sa graduation 54, disposée sur un arc de cercle de plus grand rayon que la graduation 53, est toujours visible le long du pourtour du premier disque 51 et que trois secteurs des extrémités respectives des deux graduations 53 et 54 peuvent se juxtaposer, comme on le voit dans la figure 1 pour les quantièmes 13 à 18.

On remarque naturellement que l'index 46 se trouvant en face d'un des secteurs de la graduation 47, portant le nom du présent jour, indique en même temps le quantième se trouvant en correspondance de ce secteur. Si l'index se trouvait dans une zone où les deux graduations 53 et 54 se recouvrent (circonstance qui ne se produit pas dans les exemples décrits ici), l'observateur devrait par convention lire le quantième le plus proche de l'index, c'est-à-dire sur la première graduation 53.

A l'intérieur du disque 48 portant l'index 46, l'affichage à calendrier perpétuel comporte un disque annulaire des mois 56, portant une graduation des mois 57 composée de douze secteurs dont les angles respectifs sont proportionnels à la longueur des mois qu'ils représentent. Le disque 56 est entraîné par le mouvement d'horlogerie de façon à suivre le disque 48 et son index 46, mais avec une rotation relative rétrograde pour retarder d'un tour par année. A l'intérieur du disque 56 se trouve un disque annulaire des années 58 portant une graduation 59 composée de quatre secteurs égaux, correspondant au cycle julien de quatre années dont la dernière est bissextile et indiquée par le chiffre romain IV. En conséquence, le disque des années 58 est entraîné par le mouvement d'horlogerie de façon à suivre le disque 48 portant l'index 46, mais avec une rotation relative rétrograde pour retarder d'un tour en quatre ans par rapport au disque 48. Ainsi, l'index 46 indique de façon analogique le mois courant sur la graduation 57 et le numéro de l'année dans le cycle quadriennal sur la graduation 59, outre le jour de la semaine et le quantième.

Les rotations relatives des disques 56 et 58 par rapport au disque 48 de l'index sont rétrogrades parce que leurs graduations sont croissantes dans le sens horaire, qui est celui de la rotation de l'index. Autrement, si ces rotations relatives étaient de même sens que la rotation du disque 48, lesdites graduations devraient être croissantes dans le sens opposé à celui de la rotation du disque 48. Il en résulterait d'autres rapports entre les vitesses de rotation de ces disques.

Dans la figure 1, la date affichée est le mercredi 31 janvier 2001, qui est la première année d'un cycle quadriennal. On peut lire la correspondance entre les quantièmes et les jours de la semaine sur toute la période du 16 janvier au 15 février de cette année, c'est-à-dire sur la seconde partie de janvier et la première partie de février. Les limites de cette période sont mises en évidence par le recouvrement des deux graduations de quantièmes entre le 13 et le 18.

A une date prédéterminée durant la première partie du mois suivant, à savoir en février, le second disque de quantièmes 52 est avancé en une fois de trois pas de 1/28 de tour (N = 3) dans le sens croissant de sa graduation 53, c'est-à-dire ici dans le sens horaire, jusqu'à la position représentée en figure 2. Son quantième 16 se trouve alors à la suite du quantième 15 du premier disque 51. Ainsi, l'affichage montre la correspondance entre les jours et les quantièmes sur l'ensemble du mois désormais en cours (février). L'utilisateur remarque ceci parce que les deux graduations de quantièmes se succèdent correctement au milieu du mois. Dans cet exemple, ladite date prédéterminée est le 5 de chaque mois, mais le constructeur peut choisir une autre date s'il le juge opportun.

On remarque aussi dans la figure 2 que le disque des mois 56 a suivi la rotation de l'index 46, mais avec un petit décalage rétrograde faisant que l'index se trouve maintenant en face du début du secteur "FEV" de la graduation des mois. De même, le disque des années 58 a suivi la rotation de l'index 46, mais avec un petit décalage rétrograde faisant que l'index se trouve maintenant un peu plus loin dans le secteur "I" de la graduation des années.

A une date prédéterminée durant la seconde partie du mois courant (février), le premier disque de quantièmes 51 est avancé de zéro pas, c'est-à-dire ne bouge pas, parce que pour février d'une année normale N = 28 jours - 28 = 0. La figure 3 représente par exemple l'état de l'affichage de calendrier le 19 février 2001. La date du 19 est choisie ici pour le déplacement du premier disque parce que c'est la première qui évite la présence de l'index 46 en face de la zone de chevauchement des deux graduations de quantièmes, par exemple dans leur position représentée en figure 1.

A une date prédéterminée durant la première partie du mois suivant, à savoir le 5 mars 2001, le second disque de quantièmes 52 est avancé du même nombre de pas N = 0 que dans l'opération précédente, c'est-à-dire qu'il ne bouge pas et que l'état de l'affichage à cette date est représenté par la figure 4.

Le 19 mars, le premier disque de quantièmes 51 est avancé de N = 31 - 28 = 3 pas pour amener son quantième 1 à la suite du quantième 31 de mars. Cet état n'est pas représenté. La correspondance entre jours et quantièmes est alors établie pour la seconde partie de mars et la première partie d'avril.

Le 5 avril, le second disque de quantièmes 52 est avancé du même nombre de pas N = 3 que dans l'opération précédente, afin de remettre son quantième 16 à la suite du quantième 15 du premier disque 51 et afficher ainsi la correspondance entre jours et quantièmes sur l'ensemble du mois d'avril. Cet état n'est pas représenté.

Le 19 avril, le premier disque de quantièmes 51 est avancé de N = 30 - 28 = 2 pas pour amener son quantième 1 à la suite du quantième 30 d'avril, dans la position représentée en figure 5. La correspondance entre jours et quantièmes est alors établie pour la seconde partie d'avril et la première partie de mai.

Le 5 mai, le second disque de quantièmes 52 est avancé du même nombre de pas N = 2 que dans l'opération précédente, afin de remettre son quantième 16 à la suite du quantième 15 du premier disque 51 et afficher ainsi la correspondance entre jours et quantièmes sur l'ensemble du mois de mai. Cet état est représenté en figure 6. La même paire d'opérations s'effectue durant les mois successifs, avec les valeurs appropriées de N.

Les figures 7 et 8 montrent le passage de février à mars lors d'une année bissextile. A la date du 19 février 2004 correspondant à la figure 7, le premier disque de quantièmes 51 a été avancé de N = 29 - 28 = 1 pas pour amener son quantième 1 à la suite du dernier quantième 29 de février. La correspondance entre jours et quantièmes est alors établie pour la seconde partie de février et la première partie de mars.

A la date du 5 mars 2004 correspondant à la figure 8, le second disque de quantièmes 52 a été avancé du même nombre de pas N = 1 que dans l'opération précédente, afin de remettre son quantième 16 à la suite du quantième 15 du premier disque 51 et afficher ainsi la correspondance entre jours et quantièmes sur l'ensemble du mois de mars.

Dans une variante non représentée, la partie du premier disque 51 qui n'est pas couverte par la graduation 53 pourrait être enlevée et la partie portant cette graduation pourrait recouvrir le bord du second disque 52, si bien que les deux graduations 53 et 54 pourraient être disposées sur des arcs de cercle de rayons égaux et que les extrémités de la première graduation 53 pourraient se superposer à celles de la seconde graduation 54 au lieu d'être juxtaposées. Ceci aurait l'avantage de réduire l'encombrement radial de l'affichage, mais empêcherait de lire le calendrier sur une période supérieure à 28 jours.

Les figures 9 et 10 montrent un deuxième mode de réalisation qui évite ce dernier inconvénient. On décrira ici seulement ce qui diffère du premier mode de réalisation. Bien entendu, la montre comporte aussi les organes d'affichage horaire 41 à 44 représentés en figure 1, mais ceux-ci sont omis dans les figures 9 et 10 pour clarifier le dessin. La graduation fixe 47 des jours est divisée dans ce cas en trente-cinq secteurs égaux et couvre donc cinq semaines. L'index de calendrier 46 est entraîné dans le sens croissant de la graduation 47, en l'occurrence le sens horaire, de façon à faire un tour en 35 jours. Sur le premier disque de quantièmes 51, la zone de bord portant la graduation 53 recouvre le second disque de quantièmes 52 et elle est échancrée sur le reste de la circonférence pour laisser voir la graduation 54 du second disque, si ce n'est qu'elle va masquer les quantièmes 29, 30 et/ou 31 à la fin des mois de moins de trente et un jours grâce aux mouvements relatifs des disques 51 et 52.

La figure 9 représente l'état de l'affichage de calendrier le jeudi 19 avril 2001, donc à la même date que dans la figure 5. Auparavant la position du premier disque 51 était telle que son quantième 15 se trouvait à côté du quantième 16, les deux graduations 53 et 54 étant ainsi raccordées pour afficher le calendrier complet du mois de février. Pour atteindre la position de la figure 9, le premier disque 51 a reculé de N = 5 pas par rapport à la graduation fixe 47 et au second disque 52, donc dans le sens anti-horaire, pour placer son quantième 1 représentant dorénavant le 1er mai à la suite du quantième 30 représentant le 30 avril, le secteur du quantième 1 recouvrant celui du 31. L'affichage montre ainsi la correspondance entre jours et quantièmes pour la seconde partie d'avril et la première partie de mai. Dans ce mode de réalisation, la valeur absolue du nombre N est égale à 35 moins le nombre de jours du mois courant.

Dans la première partie du mois suivant, ici le 5 mai 2001, l'affichage de calendrier est mis dans la position représentée en figure 10 par un recul du même nombre de cinq pas du second disque 52 afin de ramener le quantième 16 à la suite du 15 et montrer alors la correspondance entre jours et quantièmes sur tout le mois de mai. On voit aussi dans cette figure que dans la seconde partie de mai, le premier disque 51 devra reculer de quatre pas pour placer son quantième 1 à la suite du 31, le 1er juin 2001 étant un vendredi.

On notera en outre que la graduation fixe des jours 47 pourrait être disposée à l'extérieur par rapport aux graduations de quantièmes 53 et 54, sans que la lisibilité de l'affichage soit affectée.

Alors que les deux modes de réalisation décrits ci-dessus se basent sur une graduation des jours couvrant respectivement quatre semaines et cinq semaines sur la circonférence du cadran, on peut prévoir un nombre de semaines différent et généraliser le concept de l'affichage par les deux disques de quantièmes 51 et 52 déplacés alternativement de N pas, en définissant une valeur algébrique (positive ou négative) de N par la formule suivante :$N = M - 7 ⋅ S$ où S est le nombre de semaines de la graduation des jours et M est le nombre de jours du mois concerné. Une valeur positive de N caractérise une rotation du disque dans le sens croissant des graduations des jours et des quantièmes. Par exemple, dans le deuxième mode de réalisation décrit ci-dessus, S vaut 5 et la formule devient N = M - 35, de sorte que N est toujours négatif et que les disques doivent donc reculer par rapport à la graduation des jours.

Il faut toutefois remarquer qu'une valeur de S inférieure à 4 rend difficile la lecture des quantièmes, à cause de l'ampleur des recouvrements de leurs deux graduations, et qu'une valeur de S supérieure à 5 nécessite des inscriptions très petites et ne présente aucun avantage. C'est pourquoi les modes de réalisation où S vaut 4 ou 5 sont préférables.

Les figures 11 à 13 illustrent un troisième mode de réalisation, qui est proche du premier et dont on décrira essentiellement les différences par rapport à ce dernier.

Une première différence est que l'index 46 et le disque 48 portant celui-ci dans le premier mode de réalisation sont remplacés par une aiguille centrale qui constitue l'index de calendrier 46. Elle fait également un tour en 28 jours dans le sens croissant de la graduation des jours 47. Pour bien se distinguer des aiguilles des heures 41 et des minutes 42, l'aiguille de l'index de calendrier 46 pourra avoir par exemple une couleur particulière.

Une deuxième différence est que la graduation fixe des jours 47 est disposée autour des disques annulaires de quantièmes 51 et 52, c'est-à-dire directement sur le cadran de la montre. On évite ainsi d'interposer un élément fixe entre les différents disques du mécanisme de calendrier.

Enfin, une troisième différence réside dans l'affichage des années. Dans ce mode de réalisation, le disque annulaire des années 58 effectue un tour en dix ans par rapport à l'index 46, sa graduation 59 portant les chiffres de 0 à 9. En outre, un disque central des décennies 60 est disposé concentriquement au centre de l'affichage de calendrier et porte un index des décennies 61 en regard de la graduation des années 59. Le disque des décennies est entraîné de façon à effectuer un tour en cent ans par rapport au disque des années 58. En conséquence, son index 61 indique sur la graduation 59 le chiffre des dizaines de l'année en cours. Ceci peut être rappelé à l'utilisateur au moyen d'une inscription telle que « x 10 » sur l'index des décennies 61.

Les organes d'affichage de calendrier des exemples décrits ci-dessus peuvent être actionnés par tout moyen approprié, à des moments déterminés par le mouvement mécanique, électromécanique ou électronique d'une pièce d'horlogerie quelconque, qu'il s'agisse d'une montre ou d'une horloge. Ils peuvent notamment être actionnés par un ou plusieurs moteurs électriques qui leur sont dédiés.

Les figures 12 et 13 représentent un mécanisme de calendrier capable d'actionner l'affichage représenté à la figure 11 à partir du mouvement d'horlogerie de la montre analogique, plus précisément à partir d'une roue centrale des heures 99 qui est solidaire de l'aiguille des heures 42 et qui fait évidemment un tour en douze heures. Dans la figure 13, les chiffres écrits en italiques représentent les nombres de dents des mobiles qui vont être décrits ci-dessous.

La roue des heures 99 s'engrène avec une roue 101 ayant un pignon 102 qui s'engrène avec une roue 103 ayant un pignon 104, lequel s'engrène avec une roue 105 solidaire de deux autres roues 106 et 107. La roue 105 s'engrène avec une roue 108 fixée sur un canon 109 qui entoure les axes des aiguilles 41, 42 et qui porte l'aiguille d'index de calendrier 46. Avec les nombres de dents indiqués dans la figure 13, on vérifie que le rapport de transmission entre la roue des heures 99 et l'index 46 vaut :${R}_{i} = \frac{15 ⋅ 8 ⋅ 18 ⋅ 29}{45 ⋅ 64 ⋅ 29 ⋅ 42} = \frac{1}{56}$

Comme la roue des heures 99 fait deux tours par jour, l'index 46 accomplit un tour dans le sens horaire en exactement 28 jours.

La roue 107 s'engrène avec une roue centrale 110 solidaire du disque des années 58. Afin de suivre l'index 46 en retardant par rapport à lui d'un tour en dix années moyennes du cycle julien, le disque 58 est entraîné par la roue 99 avec le rapport de transmission suivant :${R}_{a} = \frac{15 ⋅ 8 ⋅ 18 ⋅ 37}{45 ⋅ 64 ⋅ 29 ⋅ 54} = \frac{37}{2088} = \frac{1}{56 , 432432}$

En conséquence, le disque des années 58 tourne dans le sens horaire un peu plus lentement que l'index 46, par rapport auquel il subit le décalage suivant (exprimé en nombre de tours) durant une année moyenne du cycle julien :${D}_{a} = \left(\frac{1}{56 , 432432}-\frac{1}{56}\right) ⋅ 2 ⋅ 365 , 25 ≅ - \frac{1}{10} ⁢ t / an$

La roue 106 s'engrène avec une roue 111 solidaire du disque des décennies 60. Celui-ci est entraîné par la roue des heures 99 avec le rapport suivant:${R}_{d} = \frac{15 ⋅ 8 ⋅ 18 ⋅ 24}{45 ⋅ 64 ⋅ 29 ⋅ 35} = \frac{1}{56 , 388889}$

Ainsi, on remarque que le disque des décennies tourne dans le sens horaire moins vite que l'index 46, mais légèrement plus vite que le disque des années 58. En une année moyenne, il subit le décalage suivant par rapport au disque 58 :${D}_{d} = \left(\frac{1}{56 , 388889}-\frac{1}{56 , 432432}\right) ⋅ 2 ⋅ 365 , 25 ≅ + \frac{1}{100} ⁢ t / an$

De la sorte, l'index des décennies 61 met cent ans pour parcourir toute la graduation des années 59 et indique bien la décennie sur cette graduation.

Sur le canon 109 est fixée une roue menante 112 qui s'engrène avec une roue 113 solidaire d'une roue 114, laquelle s'engrène avec une roue centrale 115 solidaire du disque des mois 56. Ce disque est entraîné par le canon 109 de l'index 46 dans le sens horaire de telle sorte que son décalage par rapport à l'index 46 au cours d'une année moyenne vaut :${R}_{m} = \left(\frac{67 ⋅ 16}{27 ⋅ 43}-1\right) ⋅ \frac{365 , 25}{28} ≅ - 1 t / an$

D'autre part, la roue menante 112 entraîne les disques de quantièmes 51 et 52 par l'intermédiaire d'un mécanisme de quantième perpétuel 120 représenté dans la partie droite des figures 12 et 13. La roue 112 s'engrène avec une roue 121 solidaire d'une roue 122 qui s'engrène avec une roue 123, elle-même solidaire d'une roue 124 à une dent 125. Les roues 123 et 124 sont entraînées par le canon 109 à raison de 12 tours dans le sens horaire par année moyenne, ce qui ressort de la formule suivante dans laquelle Rᵢ est donné par la formule (1):$2 ⋅ {R}_{i} ⋅ \frac{67 ⋅ 12}{46 ⋅ 19} ⋅ 365 , 25 ≅ 12 t / an$

Deux roues de programme 126 et 127 sont disposées de part et d'autre de la roue 124, de sorte que la dent unique 125 de cette dernière entraîne alternativement les deux roues de programme dans le sens anti-horaire, chacune une fois par mois avec un décalage d'un demi-mois entre l'une et l'autre. On remarquera que ce décalage peut être modifié en déplaçant légèrement la roue à une dent par rapport à la paire de roues de programme. Chaque roue de programme 126 et 127, dont la structure sera décrite plus loin, fait un tour complet par année civile, quel que soit le nombre de jours de cette année.

La première roue de programme 126 entraîne pas à pas un pignon 130 solidaire d'une roue 131 qui s'engrène avec une denture intérieure 132 du premier disque de quantièmes 51. La seconde roue de programme 127 entraîne pas à pas un pignon 134 solidaire d'une roue 135 qui s'engrène avec une denture intérieure 136 du second disque de quantièmes 52. Dans la figure 13, la seconde roue de programme 127 est omise afin de clarifier le dessin.

Le tableau I indique plus précisément les nombres de tours effectués par les principaux mobiles rotatifs du mécanisme de calendrier représenté en figure 13, en une année moyenne du cycle julien.

**Tableau I**

| No. de référence | Désignation | Nombre de tours en 365,25 jours |
|---|---|---|
| 99 | Roue des heures | 730.5 |
| 46 | Index de calendrier | 13,04464 |
| 56 | Disque des mois | 12,04467 |
| 58 | Disque des années | 12,94468 |
| 60 | Disque des décennies | 12,95468 |
| 124 | Roue à une dent | 11,99988 |

La valeur indiquée à la dernière ligne du tableau I présente une erreur relative de -10⁻⁶ par rapport à la valeur idéale de 12, de sorte que le moment où la roue à une dent 124 commande l'avance d'un disque de quantièmes retardera d'environ 5 minutes par année, ce qui est meilleur que la précision de marche d'une bonne montre mécanique.

On notera que si le mécanisme de calendrier devait être entraîné non par le mouvement d'horlogerie, mais par un moteur électrique propre, les roues 101 à 104 pourraient être supprimées et le moteur pourrait être commandé par le mouvement d'horlogerie pour entraîner une fois par jour le mobile formé des roues 105 à 107.

Les figures 14 et 16 représentent la roue de programme 126 dans deux situations qui correspondent respectivement au mois d'avril d'une année normale (pour atteindre l'état de l'affichage selon la figure 5) et à la fin de février d'une année bissextile (état d'affichage selon la figure 7).

La roue de programme 126 est un mobile composite qui tourne sur un axe fixe 139 muni d'une roue fixe 140 à six dents. Elle comprend une première planche 141 pourvue d'une denture d'entrée à vingt-quatre dents 142 régulièrement espacées, une deuxième planche 143 pourvue d'une denture de sortie 144 qui sera décrite plus loin, deux roues satellites 145 et 146 à huit dents qui s'engrènent avec la roue fixe 140, et un élément mobile coulissant 147 pourvu d'une dent unique 148 précédée d'un creux 149 précédé lui-même d'un épaulement 150 en arc de cercle. Les éléments 140, 145, 146 et 147, qui sont dessinés en traits plus gras pour faciliter la lecture du dessin, sont logés entre les planches 141 et 143, dans un évidement 152 de la deuxième planche 143. La paroi latérale de cet évidement présente deux épaulements 153 et 154 formant des butées qui définissent les deux positions fonctionnelles de l'élément coulissant 147. Les roues satellites 145 et 146 sont rotatives autour de tenons respectifs 155 et 156 solidaires de la deuxième planche 143. Avec la roue fixe 140, elles constituent un mécanisme de commande de l'élément coulissant 147, comme on le décrira plus loin.

La denture de sortie 144 de la roue de programme est une denture à trente-six modules, mais ne comporte que vingt-quatre dents 158 et vingt-neuf creux 159 adjacents à ces dents, les dents et les creux étant disposés en groupes qui sont séparés par cinq lacunes correspondant aux mois de moins de 31 jours. Ces lacunes sont occupées par des épaulements respectifs 160 à 164 en arc de cercle, correspondant respectivement aux mois de février, avril, juin, septembre et novembre. Les épaulements 161 à 164 correspondent à la suppression de deux dents et d'un creux entre celles-ci, pour les mois de 30 jours, tandis que l'épaulement 160 correspond à la suppression de trois dents et deux creux entre celles-ci, pour un mois de février de 29 jours. Dans la position représentée à la figure 14, l'épaulement 150 de l'élément coulissant 147 prolonge d'un module l'épaulement 160, de sorte que ces deux épaulements combinés correspondent à la suppression de quatre dents et trois creux entre celles-ci pour un mois de février normal de 28 jours.

La hauteur des épaulements 150 et 160 à 164, c'est-à-dire leur rayon par rapport au centre 151 de la roue de programme, est suffisante pour que deux dents successives du pignon 130 puissent glisser en s'appuyant contre l'épaulement, bloquant ainsi la position du pignon 130, de la roue 131 (figure 12) et du disque de quantièmes 51 associé à cette dernière. Ainsi, les positions successives du disque de quantièmes sont indexées par la denture de sortie de la roue de programme, sans avoir besoin d'un ressort sautoir. Un indexage de ce genre et ses avantages sont décrits dans le brevet suisse no. 688 671 du même demandeur.

On comprendra que le passage de chaque épaulement 160 à 164 devant le pignon 130 fait tourner celui-ci d'un pas, donc a finalement le même effet que le passage d'une des dents 158.

Chaque tour de la roue 124 à une dent 125 produit à une avance de deux pas de la denture d'entrée 142 de la roue de programme, c'est-à-dire un douzième de tour. Entre ces opérations d'avance, la roue de programme est arrêtée par le pourtour circulaire 176 de la roue 124, qui s'appuie en glissant contre la tête des dents 142. La roue de programme, ainsi entraînée douze fois par année, fait un tour complet par année. Dans les figures 14 et 16, la circonférence de la roue de programme est subdivisée en douze secteurs égaux à 30 degrés, numérotés par les chiffres romains I à XII et correspondant aux douze mois de l'année. Le nombre des creux 159 associés à chaque mois détermine le nombre de pas de l'avance effectuée ce mois par le pignon 130, la roue 131 et le disque de quantièmes 51. Ce nombre vaut 0, 1, 2 ou 3 selon que le mois correspondant a vingt-huit, vingt-neuf, trente ou trente et un jours, comme on l'a expliqué plus haut.

L'élément coulissant 147 et son mécanisme de commande sont destinés à changer le nombre de pas de l'avance correspondant au mois de février, selon que ce mois a vingt-huit ou vingt-neuf jours. Dans la position représentée à la figure 14, qui correspond à un mois de février de 28 jours, l'élément 147 est en position de retrait et sa dent additionnelle 148 se trouve superposée à une dent 158a de la seconde planche 143. L'épaisseur de la dent 158a correspond à la moitié inférieure de l'épaisseur des autres dents 158 de la denture 144. Les deux dents 148 et 158a ayant exactement la même forme, la dent additionnelle 148 est en quelque sorte escamotée et n'a pas d'effet particulier. Le creux 149 qui la précède se trouve en face d'un creux plus large 166 de la planche 143, lequel est par ailleurs couvert par l'épaulement 150 de l'élément 147. Ainsi, le pignon 130 restera bloqué en glissant sur les épaulements 160 et 150 pendant tout le douzième de tour correspondant au mois de février d'une année normale, et aucun pas d'avance du disque de quantième ne sera effectué, comme on l'a décrit en référence à la figure 3.

Dans la position bissextile représentée à la figure 16, qui correspond à un mois de février de 29 jours, l'élément coulissant 147 est déplacé temporairement vers la gauche par rapport à la figure précédente, si bien que sa dent additionnelle 148 est déplacée d'un module par rapport à la denture 144, tandis que le creux adjacent 149 de l'élément coulissant se trouve toujours en face du creux plus large 166 de la denture 144. L'épaulement 150 de l'élément 147 est alors superposé à l'épaulement 160 de la planche 143. La dent 148 et le creux 149 déterminent ainsi le pas unique de l'avance du premier disque de quantièmes à la fin du mois de février d'une année bissextile, comme on l'a décrit en référence à la figure 7.

Les dents des deux roues satellites 145 et 146 sont agencées pour s'appuyer en glissant contre deux bords correspondants 168 et 169 de l'élément coulissant 147 afin de positionner cet élément, à savoir le déplacer entre ses deux positions représentées aux figures 14 et 16 et le positionner positivement en permanence sans l'aide d'un ressort. Le rapport d'engrenage entre la roue fixe 140 et chacune des roues satellites 145 et 146 étant de 3/4, chaque roue satellite fait trois quarts de tours par année dans le sens de la flèche qu'elle porte. En d'autres termes, d'un mois de février au suivant, elle est décalée d'un quart de tour dans le sens opposé à la flèche. La roue 145 a une dent longue 171 et sept dents courtes 172, de sorte que sa dent longue 171 va pousser l'élément coulissant 147 en février une année sur quatre seulement, ce qui mettra l'élément 147 dans la position bissextile représentée à la figure 16. De l'autre côté, la roue satellite 146 a cinq dents longues 173 qui s'appuient contre le bord 169 de l'élément 147 pour le maintenir dans la position de la figure 14, pendant que les dents courtes 172 de l'autre roue satellite 145 passent le long du bord opposé 168 de cet élément. Ce dernier est retenu par butée contre l'épaulement 153. Dans la position de la figure 16, ce sont les trois dents courtes 174 de la roue 146 qui passent librement le long du bord 169 de l'élément 147, lequel est retenu par butée contre l'épaulement 154. Par ailleurs, l'élément 147 présente un bord intérieur incurvé 170 qui peut s'appuyer en glissant contre la tête des dents de la roue fixe 140.

Entre deux années bissextiles successives, la rotation des roues satellites 145 et 146 va par deux fois mettre temporairement l'élément coulissant 147 dans sa position bissextile, mais ces événements surviendront à d'autres mois que février, si bien que la dent additionnelle 148 sera distante du pignon 130 et n'aura aucun effet à ces moments-là.

La seconde roue de programme 127 est identique à la première 126 et fonctionne exactement de la même manière, pour entraîner le second disque de quantième 52 avec le même nombre de pas que le premier, mais avec un décalage d'un demi-mois. Le cas échéant, on peut choisir une autre valeur de ce décalage en modifiant les positions mutuelles des axes des roues de programme et de la roue 124 qui les entraîne.

Les figures 17 et 18 sont analogues aux figures 12 et 13 et représentent un mécanisme de calendrier capable d'actionner l'affichage représenté aux figures 1 à 8 à partir du mouvement d'horlogerie de la montre analogique, plus précisément à partir d'une roue centrale des heures 99. Dans la figure 18, les chiffres écrits en italiques représentent les nombres de dents des mobiles qui vont être décrits ci-dessous.

La roue des heures 99 s'engrène avec une roue 171 ayant un pignon 172 qui s'engrène avec une roue centrale 173 solidaire du disque 48 portant l'index de calendrier 46. Avec les nombres de dents indiqués dans la figure 18, on vérifie que le rapport de transmission entre la roue des heures 99 et l'index 46 vaut :${R}_{i} = \frac{15 ⋅ 6}{60 ⋅ 84} = \frac{1}{56}$

Comme la roue des heures 99 fait deux tours par jour, l'index 46 accomplit un tour dans le sens horaire en exactement 28 jours.

La roue 173, qui est représentée deux fois dans la figure 18 pour clarifier le schéma, est solidaire d'une autre roue centrale 174 qui s'engrène avec un renvoi formé de deux roues 175 et 176. La roue 176 s'engrène avec une roue centrale 177 solidaire du disque des mois 56 et d'une autre roue centrale 178. Cette dernière entraîne, via un renvoi à deux roues 180 et 181, une roue centrale 182 solidaire du disque des années 58.

En outre, la roue centrale 174 à soixante-sept dents joue le même rôle de roue menante que la roue 112 de l'exemple des figures 12 et 13, pour entraîner de la même manière les disques de quantièmes 51 et 52 via le mécanisme de calendrier perpétuel 120 comprenant notamment les deux roues de programme 126 et 127, ce mécanisme étant identique à celui de l'exemple susmentionné.

La description qui précède montre que les roues de programme 126 et 127 du mécanisme de calendrier perpétuel peuvent avoir une construction relativement simple et de faible d'épaisseur. En outre, comme les nombres de dents des éléments qui la composent sont relativement faibles, les modules des dentures sont suffisamment grands, ce qui contribue à réduire le coût de fabrication. D'autre part, il faut noter que l'ensemble du dispositif de calendrier décrit ci-dessus est dépourvu de ressorts de rappel ou de ressorts sautoirs, lesquels auraient l'inconvénient de créer des frottements, donc de l'usure et une influence défavorable sur la marche de la montre.

Dans le deuxième mode de réalisation illustré par les figures 9 et 10, où les nombres de pas N = M - 35 des déplacements mensuels de chaque disque de quantièmes sont compris entre 4 et 7 en valeur absolue, un homme du métier pourra construire une roue de programme analogue à la roue 126 décrite ci-dessus, mais dont les nombres de dents et de creux dans la denture de sortie 144 seront adaptés aux valeurs de N. Cette denture devra comporter jusqu'à 7 modules de denture par secteur mensuel (secteurs I à XII représentés en figure 14), donc avoir une circonférence divisée en 84 modules.

## Revendications

1. Pièce d'horlogerie munie d'un mouvement d'horlogerie et d'un affichage de calendrier comportant :
un cadran (43) muni d'une graduation fixe (47) en jours de plusieurs semaines entières qui s'étend sur tout le tour du cadran,
des moyens indicateurs de quantièmes (51, 52), entraînés en rotation par pas et ayant au moins une graduation de quantièmes en correspondance de la graduation des jours,
et un index mobile de calendrier (46) entraîné en rotation par le mouvement d'horlogerie en regard des graduations des jours et des quantièmes,
**caractérisée en ce que** les moyens indicateurs de quantièmes comportent deux disques de quantièmes (51, 52) concentriques et susceptibles d'être décalés angulairement l'un par rapport à l'autre, à savoir un premier disque (51) dont la graduation (53) comporte les quantièmes (1 à 15) d'une première partie d'un mois et un second disque (52) dont la graduation (54) comporte les autres quantièmes jusqu'à 31, correspondant à une seconde partie d'un mois,
**en ce que** le premier disque de quantièmes (51) est agencé pour être déplacé de N pas dans la seconde partie d'un mois, N étant égal au nombre de jours dudit mois moins le nombre de jours de la graduation des jours, de sorte que le dernier quantième dudit mois sur la graduation du second disque est suivi du premier quantième du mois suivant sur la graduation du premier disque,
et **en ce que** le second disque de quantièmes (52) est agencé pour être déplacé du même nombre N de pas dans la première partie du mois suivant, ce qui rétablit la suite continue des quantièmes sur l'ensemble formé par les deux graduations de quantièmes.

2. Pièce d'horlogerie selon la revendication 1, **caractérisée en ce que** la graduation des jours (47) comporte vingt-huit jours sur le tour du cadran, de sorte que N est toujours supérieur ou égal à zéro et que les déplacements des disques de quantièmes s'effectuent dans le sens croissant des graduations des jours et des quantièmes.

3. Pièce d'horlogerie selon la revendication 1, **caractérisée en ce que** la graduation des jours (47) comporte trente-cinq jours sur le tour du cadran, de sorte que N est toujours négatif et que les déplacements des disques de quantièmes s'effectuent dans le sens décroissant des graduations des jours et des quantièmes.

4. Pièce d'horlogerie selon la revendication 1, **caractérisée en ce que** l'affichage de calendrier comporte un disque des mois (56), concentrique aux disques de quantièmes et portant une graduation circulaire des mois (57), ce disque des mois étant entraîné de façon à effectuer une rotation relative d'un tour en une année par rapport à l'index mobile de calendrier (46).

5. Pièce d'horlogerie selon la revendication 1, **caractérisée en ce que** l'affichage de calendrier comporte un disque des années (58), concentrique aux disques de quantièmes et portant une graduation circulaire des années (59), ce disque des années étant entraîné de façon à effectuer un tour en un nombre entier d'années par rapport à l'index mobile de calendrier (46).

6. Pièce d'horlogerie selon la revendication 5, **caractérisée en ce que** le disque des années (58) effectue un tour en dix ans par rapport audit index, sa graduation (59) portant les chiffres de 0 à 9, et **en ce que** l'affichage de calendrier comporte en outre un disque des décennies (60), entraîné de façon à effectuer un tour en cent ans par rapport audit index et portant un index des décennies (61) en regard de la graduation des années (59).

7. Pièce d'horlogerie selon l'une des revendications 1 à 6, **caractérisée en ce que** les deux graduations de quantièmes (53, 54) sont disposées sur des arcs de cercles de rayons différents, de sorte qu'elles peuvent être partiellement juxtaposées.

8. Pièce d'horlogerie selon l'une des revendications 1 à 6, **caractérisée en ce que** les deux graduations de quantièmes (53, 54) sont disposées sur des arcs de cercles de rayons égaux, de sorte qu'elles peuvent être partiellement superposées.

9. Pièce d'horlogerie selon l'une des revendications 1 à 6, **caractérisée en ce qu'**elle comporte un mécanisme de calendrier (120) entraîné par le mouvement d'horlogerie et ayant, pour entraîner le premier disque de quantièmes (51), une première roue de programme (126), entraînée une fois par mois par le mouvement d'horlogerie de façon à faire un tour par année et munie d'une denture de sortie (144) ayant cinq lacunes qui correspondent aux mois de moins de trente et un jours, et un rouage (130, 131) reliant la denture de sortie de cette roue de programme à une denture (132) du premier disque de quantièmes (51).

10. Pièce d'horlogerie selon la revendication 9, **caractérisée en ce que** le mécanisme de calendrier (120) comporte, pour entraîner le second disque de quantièmes (52), une seconde roue de programme (127), semblable à la première et entraînée une fois par mois par le mouvement d'horlogerie de façon à faire un tour par année, et un rouage (134, 135) reliant la denture de sortie de la seconde roue de programme à une denture (136) du second disque de quantièmes (52), et **en ce que** les deux roues de programme (126, 127) sont entraînées au moyen d'une roue (124) à une dent (125) qui fait douze tours par année, les deux roues de programme étant disposées de part et d'autre de la roue à une dent pour être entraînées par ladite dent (125) alternativement dans la première partie et dans la seconde partie de chaque mois.

11. Pièce d'horlogerie selon la revendication 9 ou 10, **caractérisée en ce que** la ou chaque roue de programme (126, 127) porte un élément mobile (147) pourvu d'une dent additionnelle (148) et un mécanisme de commande (140, 145, 146), l'élément mobile ayant une position bissextile, dans laquelle la dent additionnelle (148) est ajoutée à la denture de sortie (144) dans la lacune correspondant au mois de février, et une position de retrait dans laquelle la dent additionnelle (148) est escamotée, le mécanisme de commande étant agencé pour mettre l'élément mobile (147) temporairement dans la position bissextile à chaque mois de février dans des positions de la roue de programme qui sont décalées d'un quart de tour d'une année à la suivante, de sorte que la dent additionnelle (148) n'entraîne le rouage correspondant qu'une année sur quatre.

12. Pièce d'horlogerie selon la revendication 11, **caractérisée en ce que** ledit mécanisme de commande comporte deux roues satellites (145, 146), montées rotatives sur la roue de programme et s'engrenant sur une roue fixe (140) concentrique à la roue de programme de façon que chaque roue satellite se décale d'un quart de tour par année par rapport à la roue de programme, ces roues satellites ayant des surfaces de came qui butent contre ledit élément mobile (147) pour le positionner.

13. Pièce d'horlogerie selon la revendication 12, **caractérisée en ce que** la roue fixe (140) a six dents et chaque roue satellite (145, 146) a huit dents.

14. Pièce d'horlogerie selon la revendication 12, **caractérisée en ce que** ledit élément mobile (147) est agencé pour pivoter autour du centre de la roue de programme et **en ce que** sa dent additionnelle (148), dans sa position de retrait, est superposée à l'une (158a) des dents de la denture de sortie (144) de la roue de programme.

15. Pièce d'horlogerie selon la revendication 10, **caractérisée en ce que** chaque roue de programme (126, 127) est dépourvue de tout ressort.

16. Pièce d'horlogerie selon la revendication 10, **caractérisée en ce que** le mécanisme de calendrier est dépourvu de tout ressort.

## Claims

1. A timepiece provided with a clockwork movement and a calendar display comprising:
a dial (43) provided with a fixed graduation (47) in days of several full weeks which extends over the entire circumference of the dial,
means indicating dates (51, 52), driven in rotation by pitch and having at least one date graduation corresponding to the days graduation,
and a mobile calendar index (46) driven in rotation by the clockwork movement across from the graduations of days and dates,
**characterized in that** the means indicating dates comprise two concentric date discs (51, 52) able to be angularly offset relative to each other, namely a first disc (51) whereof the graduation (53) comprises the dates (1 to 15) of a first part of a month and a second disc (52) whereof the graduation (54) comprises the other dates up to 31, corresponding to a second part of a month,
**in that** the first dates disc (51) is arranged to be moved by N pitches in the second part of a month, N being equal to the number of days of said month minus the number of days of the days graduation, such that the last date of said month on the graduation of the second disc is followed by the first date of the following month on the graduation of the first disc,
and **in that** the second dates disc (52) is arranged to be moved by the same number N of pitches in the first part of the following month, which reestablishes the ongoing continuation of the dates on the assembly formed by the two dates graduations.

2. The timepiece according to claim 1, **characterized in that** the days graduation (47) comprises twenty-eight days around the circumference of the dial, such that N is always greater than or equal to zero and the movements of the date discs is done in the increasing direction of the day and date graduations.

3. The timepiece according to claim 1, **characterized in that** the day graduation (47) comprises thirty-five days on the circumference of the dial, such that N is always negative and the movements of the date discs are done in the decreasing direction of the day and date graduations.

4. The timepiece according to claim 1, **characterized in that** the calendar display comprises a month disc (56), concentric to the date discs and bearing a circular month graduation (57), this month disc being driven so as to complete one rotation relative to a revolution in a year relative to the mobile calendar index (46).

5. The timepiece according to claim 1, **characterized in that** the calendar display comprises a year disc (58), concentric to the date discs and bearing a circular year graduation (59), this year disc being driven so as to complete one revolution in a whole number of years relative to the mobile calendar index (46).

6. The timepiece according to claim 5, **characterized in that** the year disc (58) completes one revolution in ten years relative to said index, its graduation (59) bearing the figures from 0 to 9, and **in that** the calendar display also comprises a decade disc (60), driven so as to complete one revolution in one hundred years relative to said index and bearing a decade index (61) across from the year graduation (59).

7. The timepiece according to one of claims 1 to 6, **characterized in that** the two date graduations (53, 54) are arranged on circle arcs with different radiuses, such that they can be partially juxtaposed.

8. The timepiece according to one of claims 1 to 6, **characterized in that** the two date graduations (53, 54) are arranged on circle arcs with equal radiuses, such that they can be partially superimposed.

9. The timepiece according to one of claims 1 to 6, **characterized in that** it comprises a calendar mechanism (120) driven by the timepiece movement and having, in order to drive the first date disc (51), a first program wheel (126), driven one time per month by the timepiece movement so as to complete one revolution per year and provided with an exit toothing (144) having five gaps which correspond to the months having fewer than thirty-one days, and a train (130, 131) connecting the exit toothing of this program wheel to a toothing (132) of the first date disc (51).

10. The timepiece according to claim 9, **characterized in that** the calendar mechanism (120) comprises, to drive the second date disc (52), a second program wheel (127), similar to the first and driven once per month by the timepiece movement so as to complete one revolution per year, and a train (134, 135) connecting the exit toothing of the second program wheel to a toothing (136) of the second date disc (52), and **in that** the two program wheels (126, 127) are driven by a wheel (124) with one tooth (125) which completes twelve revolutions per year, the two program wheels being arranged on both sides of the single-toothed wheel in order to be driven by said tooth (125) alternatively in the first part and in the second part of each month.

11. The timepiece according to claim 9 or 10, **characterized in that** the or each program wheel (126, 127) bears a mobile element (147) provided with an additional tooth (148) and a control mechanism (140, 145, 146), the mobile element having a bissextile position, wherein the additional tooth (148) is added to the exit toothing (144) in the gap corresponding to the month of February, and a withdrawn position in which the additional tooth (148) is retracted, the control mechanism being arranged to put the mobile element (147) temporarily in the bissextile position in each month of February in positions of the program wheel which are offset by a quarter revolution from one year to the next, such that the additional tooth (148) drives the corresponding train only one out of every four years.

12. The timepiece according to claim 11, **characterized in that** said control mechanism comprises two planetary wheels (145, 146), mounted in rotation on the program wheel and meshing on a fixed wheel (140) concentric to the program wheel such that each planetary wheel is offset by a quarter revolution per year relative to the program wheel, these planetary wheels having cam surfaces which abut against said mobile element (147) to position it.

13. The timepiece according to claim 12, **characterized in that** the fixed wheel (140) has six teeth and each planetary wheel (145, 146) has eight teeth.

14. The timepiece according to claim 12, **characterized in that** said mobile element (147) is arranged to pivot around the center of the program wheel and **in that** its additional tooth (148), in its withdrawn position, is superimposed on one (158a) of the teeth of the exit toothing (144) of the program wheel.

15. The timepiece according to claim 10, **characterized in that** each program wheel (126, 127) has no springs.

16. The timepiece according to claim 10, **characterized in that** the calendar mechanism has no springs.

## Patentansprüche

1. Uhr, die mit einem Uhrwerk und einer Kalenderanzeige ausgestattet ist, umfassend:
ein Zifferblatt (43), das mit einer festen Teilung (47) in Tage mehrerer ganzer Wochen ausgestattet ist, die sich über den gesamten Umfang des Zifferblatts erstreckt,
Mittel zur Datumanzeige (51, 52), die schrittweise rotierend angetrieben werden und mindestens eine Datumteilung in Übereinstimmung mit der Tagteilung haben,
und einen bewegbaren Kalenderindex (46), der vom Uhrwerk gegenüber den Tag- und Datumteilungen rotierend angetrieben wird,
**dadurch gekennzeichnet, dass** die Mittel zur Datumanzeige zwei konzentrische Datumscheiben (51, 52) umfassen, die winklig zueinander verschiebbar sind, nämlich eine erste Scheibe (51), deren Teilung (53) die Daten (1 bis 15) eines ersten Abschnitts eines Monats umfasst und eine zweite Scheibe (52), deren Teilung (54) die anderen Daten bis 31 umfasst und einem zweiten Abschnitt eines Monats entspricht,
**dadurch**, dass die erste Datumscheibe (51) ausgebildet ist, um um N Schritte im zweiten Abschnitt eines Monats verschoben zu werden, wobei N der Anzahl der Tage des Monats abzüglich der Tage der Tagteilung entspricht, so dass auf das letzte Datum des Monats auf der Teilung der zweiten Scheibe das erste Datum des folgenden Monats auf der Teilung der ersten Scheibe folgt,
und **dadurch**, dass die zweite Datumscheibe (52) ausgebildet ist, um um dieselbe Anzahl N von Schritten im ersten Abschnitt des folgenden Monats verschoben zu werden, wodurch die kontinuierliche Abfolge der Daten auf der Gruppe, die von den zwei Datumteilungen gebildet wird, wiederhergestellt ist.

2. Uhr nach Anspruch 1, **dadurch gekennzeichnet, dass** die Tagteilung (47) achtundzwanzig Tage auf dem Umfang des Zifferblatts umfasst, so dass N immer größer oder gleich Null ist und dass die Verschiebungen der Datumscheiben in aufsteigender Richtung der Tag- und Datumteilungen erfolgen.

3. Uhr nach Anspruch 1, **dadurch gekennzeichnet, dass** die Tagteilung (47) fünfunddreißig Tage auf dem Umfang des Zifferblatts umfasst, so dass N immer negativ ist und dass die Verschiebungen der Datumscheiben in absteigender Richtung der Tag- und Datumteilungen erfolgen.

4. Uhr nach Anspruch 1, **dadurch gekennzeichnet, dass** die Kalenderanzeige eine zu den Datumscheiben konzentrische Monatsscheibe (56) umfasst, die eine kreisrunde Monatsteilung (57) trägt, wobei diese Monatsscheibe derart angetrieben wird, dass sie in einem Jahr im Verhältnis zum bewegbaren Kalenderindex (46) eine einer Umdrehung entsprechende Rotation durchführt.

5. Uhr nach Anspruch 1, **dadurch gekennzeichnet, dass** die Kalenderanzeige eine zu den Datumscheiben konzentrische Jahresscheibe (58) umfasst, die eine kreisrunde Jahresteilung (59) trägt, wobei diese Jahresscheibe derart angetrieben wird, dass sie in einer ganzen Zahl von Jahren im Verhältnis zum bewegbaren Kalenderindex (46) eine Umdrehung durchführt.

6. Uhr nach Anspruch 5, **dadurch gekennzeichnet, dass** die Jahresscheibe (58) in zehn Jahren im Verhältnis zum Index eine Umdrehung durchführt, wobei ihre Teilung (59) die Ziffern von 0 bis 9 trägt, und **dadurch**, dass die Kalenderanzeige weiterhin eine Jahrzehntscheibe (60) umfasst, die derart angetrieben wird, dass sie im Verhältnis zum Index in einhundert Jahren eine Umdrehung durchführt und gegenüber der Jahresteilung (59) einen Jahrzehnteindex (61) trägt.

7. Uhr nach einem der Ansprüche 1 bis 6, **dadurch gekennzeichnet, dass** die zwei Datumteilungen (53, 54) auf Kreisbögen verschiedener Radien angeordnet sind, so dass sie teilweise nebeneinander liegen können.

8. Uhr nach einem der Ansprüche 1 bis 6, **dadurch gekennzeichnet, dass** die zwei Datumteilungen (53, 54) auf Kreisbögen gleicher Radien angeordnet sind, so dass sie teilweise übereinander liegen können.

9. Uhr nach einem der Ansprüche 1 bis 6, **dadurch gekennzeichnet, dass** sie einen vom Uhrwerk angetriebenen Kalendermechanismus (120) umfasst und zum Antreiben der ersten Datumscheibe (51) ein erstes Programmrad (126) hat, das einmal pro Monat vom Uhrwerk angetrieben wird, so dass es eine Umdrehung pro Jahr absolviert und mit einer Ausgangszahnung (144) mit fünf Lücken ausgestattet ist, die den Monaten mit weniger als einunddreißig Tagen entsprechen, und einem Räderwerk (130, 131), das die Ausgangszahnung dieses Programmrads mit einer Zahnung (132) der ersten Datumscheibe (51) verbindet.

10. Uhr nach Anspruch 9, **dadurch gekennzeichnet, dass** der Kalendermechanismus (120) zum Antreiben der zweiten Datumscheibe (52) ein zweites Programmrad (127) umfasst, das dem ersten ähnelt und vom Uhrwerk einmal pro Monat angetrieben wird, so dass es eine Umdrehung pro Jahr absolviert, und ein Räderwerk (134, 135), das die Ausgangszahnung des zweiten Programmrads mit einer Zahnung (136) der zweiten Datumscheibe (52) verbindet, und **dadurch**, dass die zwei Programmräder (126, 127) mit einem Rad (124) mit einem Zahn (125) angetrieben werden, das pro Jahr zwölf Umdrehungen absolviert, wobei die zwei Programmräder auf der einen und der anderen Seite des Rades mit einem Zahn angeordnet sind, um von dem Zahn (125) abwechselnd im ersten Abschnitt und im zweiten Abschnitt jedes Monats angetrieben zu werden.

11. Uhr nach Anspruch 9 oder 10, **dadurch gekennzeichnet, dass** das oder jedes Programmrad (126, 127) ein bewegbares Element (147) trägt, das mit einem zusätzlichen Zahn (148) ausgestattet ist und einem Steuermechanismus (140, 145, 146), wobei das bewegbare Element eine Schaltjahrposition hat, in der der zusätzliche Zahn (148) in der Lücke, die dem Monat Februar entspricht, der Ausgangszahnung (144) hinzugefügt wird, und eine Rückzugposition, in der der zusätzliche Zahn (148) eingezogen ist, wobei der Steuermechanismus derart ausgebildet ist, um das bewegbare Element (147) in jedem Monat Februar in Positionen des Programmrads, die um eine Viertelumdrehung eines Jahres zum nächsten versetzt sind, zeitweise in die Schaltjahrposition zu setzen, so dass der zusätzliche Zahn (148) das Räderwerk nur in einem von vier Jahren antreibt.

12. Uhr nach Anspruch 11, **dadurch gekennzeichnet, dass** der Steuermechanismus zwei Planetenräder (145, 146) umfasst, die rotierend auf dem Programmrad befestigt sind und in ein festes Rad (140) eingreifen, das konzentrisch zum Programmrad ist, so dass jedes Planetenrad um eine Viertelumdrehung pro Jahr im Verhältnis zum Programmrad versetzt wird, wobei diese Planetenräder Kurvenscheibenflächen haben, die am bewegbaren Element (147) anschlagen, um es zu positionieren.

13. Uhr nach Anspruch 12, **dadurch gekennzeichnet, dass** das feste Rad (140) sechs Zähne hat und jedes Planetenrad (145, 146) acht Zähne hat.

14. Uhr nach Anspruch 12, **dadurch gekennzeichnet, dass** das mobile Element (147) ausgebildet ist, um um die Mitte des Programmrads zu drehen und **dadurch**, dass sein zusätzlicher Zahn (148) in seiner Rückzugposition über einem Zahn (158a) der Zähne der Ausgangszahnung (144) des Programmrads liegt.

15. Uhr nach Anspruch 10, **dadurch gekennzeichnet, dass** jedes Programmrad (126, 127) federlos ist.

16. Uhr nach Anspruch 10, **dadurch gekennzeichnet, dass** der Kalendermechanismus federlos ist.
